# EUROPÄISCHE PATENTSCHRIFT

(11) **EP 0 567 070 B1**
(45) Veröffentlichungstag und Bekanntmachung des Hinweises auf die Patenterteilung: **27.03.1996**
(21) Anmeldenummer: 93106384.6
(22) Anmeldetag: 20.04.1993
(51) Int. Cl.: E04B 1/34

(54) **Treppenhaus für mehrgeschossige Fertighäuser**
Staircase for multi-floor building
Cage d'escalier pour bâtiment à plusieurs étages

(30) Priorität: 21.04.1992 DE 4213074
(43) Veröffentlichungstag der Anmeldung: 27.10.1993
(73) Patentinhaber: Franz, Oliver, D-37688 Beverungen (DE)
(72) Erfinder: Franz, Oliver, D-37688 Beverungen (DE)
(74) Vertreter: Preissner, Nicolaus, Dipl.-Ing.

(56) Entgegenhaltungen:
- FR-A- 1 465 704
- US-A- 4 050 203
- US-A- 4 930 273
- BAUMASCHINE + BAUTECHNIK - BMT Bd. 7, Nr. 3, M rz 1960, WIESBADEN DE Seiten 77 - 84 L]KE 'Stahlbeton im Bereich der Faulbeh ltergruppe f r das Kl rwerk I , Berlin-Ruhleben'

## Beschreibung

Die Erfindung bezieht sich auf ein Treppenhaus für mehrgeschossige Fertighäuser, wobei das Treppenhaus aus vorgefertigten Raumzellen besteht, wobei die einzelnen, übereinander zu stapelnden Raumzellen fabrikseitig vormontierte und eingebaute Treppen aufweisen, wobei in die Raumzellen Podeste eingebaut sind, zwischen denen die Treppen angeordnet sind und wobei in der Bodenplatte und/oder Deckenplatte Aussparungen eingelassen sind.

Ein derartiges Treppenhaus für ein mehrgeschossiges Fertighaus ist aus der US-A-4 930 273 bekannt. An den übereinanderliegend angeordneten Raumzellen sind an den Boden- und Deckenplatten Aussparungen zur Bildung des Treppenhauses vorgesehen. Im Bereich der Boden- und Deckenplatten schließen sich an diese Podeste an, zwischen denen die vorgefertigten Treppen angeordnet sind.

Aus der FR-A-1 465 704 ist ein Treppenhaus bekannt, das vorgefertigte Treppen mit an Treppenwangen vormontierten Treppengeländern aufweist. Das Treppenhaus weist Zwischenpodeste auf, die als Stahlgitterkonstruktion ausgeführt sind.

Bei Zwischenpodesten besteht das Problem der Abstützung.

Demgemäß liegt der Erfindung die Aufgabe zugrunde, ein Treppenhaus der eingangs genannten Art vorzuschlagen, bei dem das Zwischenpodest auf einfache Weise abgestützt wird.

Zur Lösung dieser Aufgabe ist erfindungsgemäß vorgesehen, daß die Raumzellen eine Bodenplatte mit einem Rahmen aus Stahlprofilen, aufsteigenden Säulenelementen an den Ecken, einen oberen Deckenrahmen und stirnseitig fertig montierten Außenwandungen mit Brüstung, Fenstern, Isolierung und Brandschutz aufweisen, daß die Podeste als zwischen der Bodenplatte und der Deckenplatte einer Raumzelle angeordnete Zwischenpodeste ausgebildet sind, daß die Zwischenpodeste auf einer Seite aus zwischen den aufsteigenden Säulenelementen der Raumzellen festgelegten Querträgern und auf der anderen Seite an Querträgern gehalten sind, die sich an aufsteigenden Zusatzsäulen abstützen, daß die Treppen vorgefertigte Treppenstufen aufweisen, die in zwischen zu und von den Zwischenpodesten führende Treppenwangen eingesetzt sind und daß an den Treppenwangen Treppengeländer festgelegt sind.

Diese Zwischenpodeste werden von beabstandeten Querträgern aufgenommen, die einerseits an den eckseitig angeordneten, aufsteigenden Säulenelementen der Raumzellen und andererseits an aufsteigenden Zusatzsäulen abgestützt sind. Raumzellen mit derart bereits vormontierten Treppen in praktisch endgültiger Ausgestaltung zusammen mit Zwischenpodesten und Geländer ermöglichen eine volle Nutzungsmöglichkeit des Treppenhauses in seiner endgültigen Gestalt und zwar schon während der Bauphase, so daß damit Nottreppen und Notgeländer vermieden und gleichzeitig die Sicherheit für die mit dem Bau Beschäftigten erheblich erhöht wird.

Vorteilhafte Ausgestaltungen der Erfindung ergeben sich aus den Unteransprüchen.

Die oberen Enden der vom Zwischenpodest aufsteigenden Treppenwangen sind zweckmäßigerweise auf Querträgern des Deckenrahmens der jeweiligen Raumzelle festgelegt, so daß jede Raumzelle einen eigenen Treppenbereich von der Fußbodenebene bis zur oberen Ebene der Deckenplatte aufweist.

Dabei ist es auch möglich, daß das Zwischenpodest zweiteilig in unterschiedlichen Höhen mit einer zwischengeschalteten Teiltreppe ausgebildet ist.

Diese zweiteiligen Zwischenpodeste können dabei an ihren zum Treppenhaus innenliegenden Ecken über gesonderte, aufsteigende Säulenelemente abgefangen sein.

Besonders vorteilhaft ist es, wenn die Unterseiten der Podeste und Treppen gleich fabrikseitig mit Brandschutzplatten verkleidet sind.

Die Brandschutzverkleidung der Treppen kann dabei unterseitig der Treppenwangen und die Treppenstufen überdeckend angebracht sein.

Anhand einer schematischen Zeichnung sind Aufbau und Funktionsweise von Ausführungsbeispielen nach der Erfindung näher erläutert. Dabei zeigen:
- Fig. 1: einen Längsschnitt durch das Treppenhaus einer unteren Raumzelle im teilweise geschnittenen Zustand,
- Fig. 2: einen Längsschnitt durch ein Treppenhaus eines mehrstöckigen Fertigbaus und
- Fig. 3: ein Blick von oben in das Treppenhaus nach Fig. 2.

Fig. 1 zeigt einen Längsschnitt durch den Treppenhausbereich einer unteren Raumzelle A für ein mehrgeschossiges Fertighaus. Diese Raumzelle weist eine Bodenplatte 1 mit quer verlaufenden Stahlträgern 2 und im dargestellten Schnitt nicht sichtbaren längs verlaufenden Stahlträgern sowie aufsteigenden Säulenelementen 9 an den Ecken und eine oben liegende Deckenplatte 3 mit quer- und längs verlaufenden Stahlträgern 4 und 5 auf. Von der darauf gesetzten Raumzelle B sind gestrichelt nur die Träger 6 und 7 der Bodenplatte 8 dargestellt.

In die untere Raumzelle sind nunmehr zunächst zwei Zwischenpodeste 10 und 11 eingesetzt, wobei das untere im Schnitt dargestellte Zwischenpodest 10 auf der linken Seite von einem Querträger 12 abgestützt ist, der zwischen den aus Fig. 3 ersichtlichen, aufsteigenden Säulenelementen 9 festgelegt ist. Auf der rechten Seite wird das Zwischenpodest 10 von einem Querträger 13 gehaltert, der von einer aufsteigenden Zusatzsäule 14 und den in den Längswandungen 46 und 47 nach Fig. 3 angeordneten Säulenträgern 45 abgestützt ist.

Zwischen der Bodenplatte 1 und dem unteren Zwischenpodest 10 sind nunmehr entsprechend der gezeigten Darstellung Treppenwangen 15 festgelegt, zwischen denen bereits vorgefertigte Treppenstufen 16 eingesetzt sind.

Entsprechende Treppenwangen 17 mit eingesetzten Treppenstufen 18 sind in gleicher Weise zwischen dem unteren Zwischenpodest 10 und dem oberen Zwischenpodest 11 eingesetzt.

Vom oberen Treppenpodest 11 führen dann wiederum Treppenwangen 19 mit eingesetzten Treppenstufen 20 zur Dekkenplatte 3. Der sichtbare Bereich des Längsträgers 5 zwischen dem Querträger 4 und einem weiteren Querträger 21 ist dabei als Treppenhausöffnung freigelassen, so daß sich erst rechts anschließend an den Querträger 21 die eigentliche Deckenisolierung und Verkleidung 3 anschließt. Die Treppenwangen 19 sind nunmehr am oberen Ende auf dem Querträger 21 abgestützt und schließen unmittelbar an den nur gestrichelt eingezeichneten Querträger 22 der Bodenplatte 8 der nächsten aufgesetzten Raumzelle B an und bilden damit den Abschluß der Treppe zum ersten Geschoß.

Zusätzlich sind aus der dargestellten Figur noch eine Brandschutzverkleidung 23 unterhalb der Treppenwangen 15 bzw. der Stufen 16 sowie weitere Brandschutzplatten 24 unterhalb des Zwischenpodestes 10 zu erkennen. In gleicher Weise ist auch das obere Zwischenpodest 11 sowie die Treppenwangen 19 mit den Stufen 20 auf der Unterseite mit Brandschutzplatten verkleidet.

Fig. 2 zeigt einen Schnitt durch ein mehrstöckiges Treppenhaus, wobei die Trennlinien zwischen der unteren Raumzelle A und der Raumzelle B der ersten Etage entsprechend der Schnittlinie I - I verläuft und die zwischen der Raumzelle B und der Raumzelle C der zweiten Etage entlang der Schnittlinie II - II.

Für die untere Raumzelle sind die gleichen Bezugsziffern wie in Fig. 1 verwendet worden, d.h. die Treppenwangen 15 mit den Stufen 16 führen von der unteren Bodenplatte 1 zum ersten Zwischenpodest 10, von hier die Treppenstufen 18 mit den Wangen 17 zum zweiten Zwischenpodest 11 und von hier die Wangen 19 mit den Stufen 20 zur Bodenplatte 8 der aufgesetzten Raumzelle B der ersten Etage. Diese aufgesetzte Raumzelle B weist in gleicher Weise ein unteres Zwischenpodest 30 und ein oberes Zwischenpodest 31 auf, wobei hier wiederum Treppenwangen 32 mit Stufen 33 von der Bodenplatte 8 der ersten Etage zum Zwischenpodest 30 führen und anschließend vom Zwischenpodest 31 entsprechende Treppenwangen 34 mit Treppenstufen 35 zur Bodenplatte 36 der zweiten Etage.

Gleichzeitig sind in diesem Schnittbild die bereits fabrikseitig auf die entsprechenden Treppenwangen 15 und 19 bzw. 32 und 34 aufgesetzten und fertig montierten Geländer 40, 41, 42 und 43 zu erkennen sowie gleichzeitig die sich zwischen den Zwischenpodesten 10 und 30 erstreckenden Verlängerungen 37 der Zusatzsäulen 14 zum Abfangen der Zwischenpodeste.

In dem Querschnitt nach Fig. 3 ist eine Aufsicht auf dieses Treppenhaus dargestellt im Verlauf vom Erdgeschoß bis zur ersten Etage mit den beiden voneinander abgesetzten Zwischenpodesten 10 und 11 sowie den Stufenreihen 16, 18 und 20. Außerdem sind in diesem Schnitt noch die aufsteigenden Hauptsäulen 9 an den Ekken jeder Raumzelle zu erkennen, zwischen denen bereits vorgefertigte Wandelemente 45 an der Stirnseite sowie 46 und 47 an den Längsseiten eingesetzt sind.

Durch diese Vormontage praktisch fertiger Treppenhausabschnitte bereits in der Fabrik bei der Herstellung der einzelnen Raumzellen steht an der Baustelle sofort ein begehbares und praktisch fertiges Treppenhaus zur Verfügung, das allen statischen Anforderungen genügt und gleichzeitig der erforderlichen Feuerwiderstandsklasse F90 für den fertig erstellten Bau entspricht. Ein weiterer wesentlicher Vorteil besteht darin, daß bei einem Umbau das gesamte Treppenhaus versetzbar ist, ohne gesondert ausgebaut und später wiedereingebaut werden zu müssen.

## Patentansprüche

1. Treppenhaus für mehrgeschossige Fertighäuser, wobei das Treppenhaus aus vorgefertigten Raumzellen besteht, wobei die einzelnen, übereinander zu stapelnden Raumzellen (A, B, C) fabrikseitig vormontierte und eingebaute Treppen aufweisen, wobei in die Raumzellen (A, B, C) Podeste (10, 11; 30, 31) eingebaut sind, zwischen denen die Treppen angeordnet sind und wobei in der Bodenplatte (1, 8, 36) und/oder Deckenplatte (3) Aussparungen eingelassen sind, dadurch gekennzeichnet, daß die Raumzellen (A, B, C) eine Bodenplatte (1, 8; 36) mit einem Rahmen aus Stahlprofilen, aufsteigenden Säulenelementen (9) an den Ecken, einen oberen Deckenrahmen und stirnseitig fertig montierte Außenwandungen mit Brüstung, Fenstern, Isolierung und Brandschutz aufweisen, daß die Podeste als zwischen der Bodenplatte (1, 8; 36) und der Deckenplatte (3) einer Raumzelle (A, B, C) angeordnete Zwischenpodeste (10, 11; 30, 31) ausgebildet sind, daß die Zwischenpodeste (10, 11; 30, 31) auf einer Seite auf zwischen den aufsteigenden Säulenelementen (9) der Raumzellen (A, B, C) festgelegten Querträgern (12) und auf der anderen Seite an Querträgern (13) gehalten sind, die sich an aufsteigenden Zusatzsäulen (14) abstützen, daß die Treppen vorgefertige Treppenstufen (16, 18, 20; 33, 35) aufweisen, die in zwischen zu und von den Zwischenpodesten (10, 11; 30, 31) führende Treppenwangen (15, 17, 19; 32, 34) eingesetzt sind und daß an den Treppenwangen (15, 17, 19; 32, 34) Treppengeländer (40-43) festgelegt sind.

2. Treppenhaus nach Anspruch 1, dadurch gekennzeichnet, daß die oberen Enden der vom Zwischenpodest (11; 31) aufsteigenden Treppenwangen (19; 34) auf Querträgern (21) des Deckenrahmens (4, 5) der jeweiligen Raumzelle festgelegt sind.

3. Treppenhaus nach Anspruch 1 oder 2, dadurch gekennzeichnet, daß das Zwischenpodest (10, 11) zweiteilig in unterschiedlichen Höhen mit einer zwischengeschalteten Teiltreppe (18) ausgebildet ist.

4. Treppenhaus nach Anspruch 3, dadurch gekennzeichnet, daß die zweiteiligen Zwischenpodeste (10, 11; 30, 31) an ihren zum Treppenhaus innenliegenden Ecken über gesonderte, aufsteigende Säulenelemente (14) abgefangen sind.

5. Treppenhaus nach einem der Ansprüche 1 bis 4, dadurch gekennzeichnet, daß die Unterseiten der Zwischenpodeste (10, 11; 30, 31) und der Treppen (16, 20; 33, 35) mit Brandschutzplatten (23, 24) verkleidet sind.

6. Treppenhaus nach Anspruch 5, dadurch gekennzeichnet, daß die Brandschutzverkleidung (23) der Treppen (16) unterseitig der Treppenwangen (15) die Treppenstufen (16) überdeckend angebracht ist.

## Claims

1. A staircase for multi-storey buildings, the staircase being formed by prefabricated building blocks, the individual building blocks (A, B, C), which are to be stacked one on top of the other, being preassembled in the factory and comprising fitted stairs, landings (10, 11; 30, 31) being built into the building blocks (A, B, C) between which landings the stairs are arranged, and recesses being left in the floor plate (1, 8, 36) and/or ceiling plate (3), characterised in that the building blocks (A, B, C) comprise a floor plate (1, 8; 36) with a frame made of steel profiles, ascending column elements (9) at the corners, an upper ceiling frame and preassembled outer walls at the end faces with parapet, windows, insulation and fire protection, the landings are constructed as intermediate landings (10, 11; 30, 31) arranged between the floor plate (1, 8; 36) and the ceiling plate (3) of a building block (A, B, C), the intermediate landings (10, 11; 30, 31) are supported on the one hand by transverse supports (12) fixed between the ascending column elements (9) of the building block (A, B, C) and on the other hand by transverse supports (13), which are supported by additional ascending columns (14), the stairs comprise prefabricated steps (16, 18, 20; 33, 35), which are fitted between stair stringers (15, 17, 19; 32, 34) extending towards and from the intermediate landings (10, 11; 30, 31), and banisters (40-43) are secured to the stair stringers (15, 17, 19; 32, 34).

2. A staircase according to claim 1, characterised in that the upper ends of the stair stringers (19; 34) ascending from the intermediate landing (11; 31) are secured to transverse supports (21) of the ceiling frame (4, 5) of the respective building block.

3. A staircase according to claim 1 or 2, characterised in that the intermediate landing (10, 11) is constructed in two parts at different heights with an interposed partial stair (18).

4. A staircase according to claim 3, characterised in that the two-part intermediate landings (10, 11; 30, 31) are supported via separate, ascending column elements (14) at their inner corners relative to the staircase.

5. A staircase according to one of claims 1 to 4, characterised in that the undersides of the intermediate landings (10, 11; 30, 31) and the stairs (16, 20; 33, 35) are covered with fireproof plates (23, 24).

6. A staircase according to claim 5, characterised in that the fireproof covering (23) of the stairs (16) is fitted to the underside of the stair stringers (15), covering the stair steps (16).

## Revendications

1. Cage d'escalier pour maisons préfabriquées à plusieurs étages, la cage d'escalier étant constituée par des cellules préfabriquées, les cellules individuelles (A, B, C) à superposer les unes sur les autres présentant des escaliers prémontés et posés en usine, dans les cellules (A, B, C) étant montées des plates-formes (10, 11 ; 30, 31), entre lesquelles sont agencés les escaliers, et des évidements étant ménagés dans le plateau de base (1, 8 ; 36) et/ou le plateau de sommet (3), caractérisée en ce que les cellules (A, B, C) présentent un plateau de base (1, 8 ; 36) avec un cadre en acier profilé, des éléments de colonne montants (9) aux coins, un cadre de sommet supérieur et des parois extérieures définitivement montées du côté frontal comportant une rambarde, des fenêtres, une isolation et un coupe-feu, en ce que les plates-formes sont réalisées sous la forme de plates-formes intermédiaires (10, 11 ; 30, 31) agencées entre le plateau de base (1, 8 ; 36) et le plateau de sommet (3) d'une cellule (A, B, C), en ce que les plates-formes intermédiaires (10, 11 ; 30, 31) sont retenues sur un côté sur des traverses (12) fixées entre les éléments de colonne montants (9) des cellules (A, B, C), et sur l'autre côté sur des traverses (13) qui s'appuient contre des colonnes supplémentaires montantes (14), en ce que les escaliers présentent des marches d'escalier préfabriquées (16, 18, 20 ; 33, 35) qui sont mises en place dans des limons d'escalier (15, 17, 19 ; 32, 34) menant vers et depuis les plates-formes intermédiaires (10, 11 ; 30, 31), et en ce que sur les limons d'escalier (15, 17, 19 ; 32, 34) sont fixées des balustrades d'escalier (40 - 43).

2. Cage d'escalier selon la revendication 1, caractérisée en ce que les extrémités supérieures des limons d'escalier (19 ; 34) montant depuis la plate-forme intermédiaire (11 ; 31) sont fixées sur des traverses (21) du cadre de sommet (4, 5) de la cellule respective.

3. Cage d'escalier selon l'une ou l'autre des revendications 1 et 2, caractérisée en ce que la plate-forme intermédiaire (10, 11) est réalisée en deux pièces à différentes hauteurs avec un escalier partiel (18) interposé.

4. Cage d'escalier selon la revendication 3, caractérisée en ce que les plates-formes intermédiaires (10, 11 ; 30, 31) en deux pièces sont retenues au niveau de leurs coins situés à l'intérieur vers la cage d'escalier, via des éléments de colonne montants séparés (14).

5. Cage d'escalier selon l'une quelconque des revendications 1 à 4, caractérisée en ce que les faces inférieures des plates-formes intermédiaires (10, 11 ; 30, 31) et des escaliers (16, 20 ; 33, 35) sont revêtues de plaques coupe-feu (23, 24).

6. Cage d'escalier selon la revendication 5, caractérisée en ce que le revêtement coupe-feu (23) des escaliers (16) est agencé du côté inférieur des limons d'escalier (15) en recouvrant les marches d'escalier (16).
